# EUROPÄISCHE PATENTSCHRIFT

(11) **EP 0 157 159 B1**
(45) Veröffentlichungstag und Bekanntmachung des Hinweises auf die Patenterteilung: **31.05.1989**
(21) Anmeldenummer: 85102026.3
(22) Anmeldetag: 23.02.1985
(51) Int. Cl.: H02B 1/08, H02B 1/14

(54) **Schaltschrank mit einer Tür**
Switch cabinet with a door
Armoire de distribution à porte

(30) Priorität: 02.03.1984 DE 3407701
(43) Veröffentlichungstag der Anmeldung: 09.10.1985
(73) Patentinhaber: Rittal-Werk Rudolf Loh GmbH & Co. KG, 35745 Herborn (DE)
(72) Erfinder: Debus, Jürgen, D-6344 Dietzhölztal (DE); Bütergerds, Helmut, D-6345 Eschenburg (DE); Zachrei, Jürgen, D-6341 Dillenburg (DE); Wetzel, Manfred, D-6344 Ewersbach (DE)
(74) Vertreter: Vogel, Georg

(56) Entgegenhaltungen:
- FR-A- 2 303 142

## Beschreibung

Die Erfindung betrifft einen Schaltschrank mit einer Tür mit zwei Durchbrüchen auf der Schließseite, bei dem an der Tür eine Schloßplatte mit einem Verschlußbetätigungselement und einem Schloßelement angebracht sind, welche durch die Durchbrüche auf die Rückseite der Tür geführt sind.

Bei bekannten Schaltschränken mit nur einem Durchbruch in der Tür ist entweder ein Verschlußbetätigungselement oder ein Schloßelement durch den Durchbruch auf die Rückseite der Tür geführt. Als Verschlußbetätigungselemente sind Betätigungswellen mit verschieden gestaltetem Steckansatz verwendet, die drehbar und unverlierbar in der Schloßplatte gehalten und mittels entsprechender Steckschlüssel betätigbar sind. Durch Verdrehen der Betätigungswelle wird ein Verschluß betätigt, der die Tür entweder in der Schließstellung hält oder zum Öffnen freigibt. Ein Absperren der Tür ist mit derartigen Verschlußelementen nicht möglich.

Es sind auch kombinierte Verschlußbetätigungselemente mit Schloßelement bekannt, bei denen die Betätigungswelle durch das vorzugsweise als Schließzylinder ausgebildete Schloßelement arretiert werden kann. Diese kombinierten Verschlußbetätigungselemente benötigen ebenfalls nur einen Durchbruch in der Tür.

Wie das DE-GM-7 014 950 zeigt, ist auch ein Verschluß der eingangs erwähnten Art für die Tür eines Schaltschrankes bekannt, bei dem das Verschlußbetätigungselement - ein Handhebel mit Betätigungswelle - durch den ersten Durchbruch auf die Rückseite der Tür geführt ist und bei dem das als Schließzylinder ausgebildete Schloßelement durch den zweiten Durchbruch auf die Rückseite der Tür geführt ist.

Da die Durchbrüche verschieden sind, läßt sich die Tür nicht links und rechts am Schaltschrank anschlagen. Es sind zwei verschiedene Türen erforderlich.

Da für Schaltschränke zudem eine Vielzahl von verschiedenen Verschlüssen an der Tür bekannt sind, sind für die Abnehmer auch eine Vielzahl von Schaltschränken auf dem Lager zu halten. Die unterschiedlichen Verschlußbetätigungselemente und Schloßelemente bedingen eine Vielzahl von Schaltschranktypen.

Es ist Aufgabe der Erfindung, einen Schaltschrank der eingangs erwähnten Art so auszugestalten, daß er mit den unterschiedlichsten Verschlußbetätigungselementen und Schloßelementen bestückbar ist und für links und rechts angeschlagene Türen nur eine einheitliche Türtype erfordert, ohne die Variationsmöglichkeiten der Verschlüsse einzuschränken.

Diese Aufgabe wird nach der Erfindung dadurch gelöst, daß die beiden Durchbrüche gleich ausgebildet und symmetrisch zur horizontalen Mittelachse der Tür angeordnet sind, daß anstelle der Schloßplatte weitere Schloßplatten an der Tür anbringbar sind, die nur ein Verschlußbetätigungselement oder nur ein mit einem Schloßelement kombiniertes Verschlußbetätigungselement tragen und daß das Verschlußbetätigungselement oder das mit einem Schloßelement kombinierte Verschlußbetätigungselement jeweils nur durch einen Durchbruch der Tür geführt ist, während die weitere Schloßplatte jeweils den anderen Durchbruch abdeckt.

Die Tür mit den zwei Durchbrüchen bleibt grundsätzlich gleich. Lediglich durch das Anschlagen am Schaltschrank und das Anbringen unterschiedlich bestückter Schloßplatten wird die Anpassung an das Verschlußbetätigungselement oder Schloßelement des Kunden vorgenommen. Dies kann erst bei der Auslieferung erfolgen, so daß die Lagerhaltung an Schaltschränken auf eine Type beschränkt bleibt, die bei Bedarf mit jeder Verschluß- und Schloßart ausgelegt werden kann.

Dabei kommt als Vorteil hinzu, daß - unabhängig von der Anschlagart der Tür - die Verschlüsse mit ihren Verschlußbetätigungselementen benachbarter Schaltschränke allein durch die vertauschte Belegung der Durchbrüche auf eine horizontale Linie ausgerichtet sind.

Eine Ausgestaltung hat sich besonders vorteilhaft erwiesen, die dadurch gekennzeichnet ist, daß die Durchbrüche rechteckförmig ausgebildet und im Bereich der mit einer Abkantung versehenen Schließkante der Tür übereinander angeordnet sind und daß unterhalb des ersten Durchbruches, zwischen den beiden Durchbrüchen und über dem zweiten Durchbruch, Befestigungsaufnahmen in die Tür eingebracht sind. Das Verschlußbetätigungselement und das Schloßelement können dann wahlweise dem einen oder anderen Durchbruch zugeordnet werden.

Die Anbringung der Schloßplatten und des Verschlusses wird nach einer weiteren Ausgestaltung dadurch erleichtert, daß die Befestigungsaufnahmen als Bohrungen oder Gewindebohrungen ausgebildet sind.

Die Kopplung zwischen dem Verschlußbetätigungselement der Schloßplatten und dem auf der Rückseite der Tür angeordneten Verschluß wird einfach dadurch erreicht, daß das Verschlußbetätigungselement mit einer Betätigungswelle durch einen Durchbruch geführt ist und daß die Betätigungswelle mit einem Verschluß koppelbar ist, der auf der Rückseite der Tür im Bereich des Durchbruches anbringbar ist.

Die Befestigung der Schloßplatten und des Verschlusses an der Tür ist nach einer Ausgestaltung so gelöst, daß mindestens eine Verbindungsschraube den Verschluß zusammen mit der ersten oder den weiteren Schloßplatten an der Tür festlegt, wobei die Schloßplatten rückseitig mit Gewindesacklochbohrungen versehen sind, in die die durch eine Bohrung des Verschlusses und die Befestigugsbohrung unterhalb des ersten Durchbruches der Tür geführte Verbindungsschraube einschraubbar ist. Dabei ist zweckmäßigerweise vorgesehen, daß der Verschluß der Tür zugekehrt einen Zentrieransatz aufweist, der auf den Querschnitt des ersten Durchbruches ausgelegt ist.

Als Verschlußbetätigungselement wird nach einer Ausgestaltung eine mit Steckschlüssel verdrehbare Betätigungswelle verwendet, die drehbar und unverlierbar in den weiteren Schloßplatten gelagert ist. Die Betätigungswelle kann nach einer weiteren Ausgestaltung auch mittels eines Handhebels verdreht werden, der an der Betätigungswelle auf der Vorderseite der Schloßplatte angebracht ist.

Das kombinierte Verschlußbetätigungselement ist nach einer Ausgestaltung als in den weiteren Schloßplatten drehbar gelagerter Handhebel ausgebildet, in den ein Schließzylinder als Schloßelement eingebaut ist. Mittels des Schließzylinders ist der Handhebel gegen Verdrehen arretierbar.

Als Schloßelement in den Schloßplatten wird ein Schließzylinder bevorzugt.

Weitere Ausbaumöglichkeiten ergeben sich dadurch, daß die weiteren Schloßplatten mit einem einsetzbaren oder aufrastbaren Schild versehen sind, oder daß die weiteren Schloßplatten mit einem auf einen Durchbruch ausgerichteten Verschlußelement mit einer zusätzlichen Aufnahme zum Einbau eines Zylinderschlosses versehen sind, die jeweils auf den anderen Durchbruch der Tür ausgerichtet ist.

Die Erfindung wird anhand von verschiedenen, in den Zeichnungen dargestellten Ausführungsbeispielen näher erläutert. Es zeigt:
Fig. 1 eine Teilansicht einer Tür eines Schaltschrankes mit zwei gleichen Durchbrüchen zum Anbringen von unterschiedlich bestückten Schloßplatten, Fig. 2 eine einfache Schloßplatte,
Fig. 3 einen Verschluß mit Betätigungswelle,
Fig. 4 eine Schloßplatte mit einem Handhebel als Verschlußbetätigungselement und einem Schließzylinder als Schloßelement,
Fig. 5 in perspektivischer Vorderansicht eine weitere Schloßplatte mit einem mittels Steckschlüssel betätigbaren Verschlußbetätigungselement und eingesetztem Schild,
Fig. 6 in perspektivischer Vorderansicht eine weitere Schloßplatte, die neben einem Verschlußbetätigungselement eine Aufnahme für einen Schließzylinder aufweist und
Fig. 7 in perspektivischer Vorderansicht eine weitere Schloßplatte mit einem kombinierten Verschlußbetätigungselement, bei dem in den Handhebel ein Schließzylinder als Schloßelement eingesetzt ist.

In der Teilansicht nach Fig. 1 ist der Bereich der Tür 10 gezeigt, der auf der mit der Abkantung 11 versehenen Schließseite mit den beiden Durchbrüchen 12 und 13 versehen ist. Im Unterschied zu dem Stand der Technik nach dem DE-GM-7 014 950 sind die Durchbrüche 12 und 13 gleich und rechteckförmig ausgebildet. Unterhalb des Durchbruches 12 ist die Befestigungsaufnahme 14 in die Tür 10 eingebracht. Zwischen den beiden übereinander angeordneten Durchbrüchen 12 und 13 ist in dem verbleibenden Steg die Befestigungsaufnahme 16 eingebracht, während über dem Durchbruch 13 die Befestigungsaufnahme 15 angeordnet ist. Die Befestigungsaufnahmen 14, 15 und 16 können als Bohrungen oder Gewindebohrungen ausgebildet sein.

Anhand der Fig. 2 und 3 wird gezeigt, wie eine weitere Schloßplatte 20 mit einem Verschluß an der Tür 10 nach Fig. 1 befestigt werden kann. Die Schloßplatte 20 ist auf der Rückseite mit den Gewindesacklochbohrungen 21 und 22 versehen, die im Abstand der Befestigungsbohrungen 14 und 15 der Tür 10 eingebracht sind. Der mit einem Abdeckring 24 versehene Durchbruch 23 der Schloßplatte 20 ist auf den Durchbruch 12 der Tür 10 ausgerichtet. Der in Fig. 3 gezeigte Verschluß hat auf der der Tür 10 zugekehrten Seite einen Zentrieransatz, der dem Querschnitt und der Tiefe des Durchbruches 12 der Tür 10 entspricht.

Der Verschluß besteht aus einem Block 30, der eine Betätigungswelle 36 drehbar gelagert aufnimmt. Der Tür 10 zugekehrt hat die Betätigungswelle 36 einen Steckansatz, der mit einem Steckschlüssel verdreht werden kann. Dieser Steckansatz ragt in den Abdeckring 24 der Schloßplatte 20 nach Fig. 2. Der Block 30 des Verschlusses ist seitlich durch die Führungsplatten 32 und 33 begrenzt, die zum Block 30 einen Abstand aufweisen und eine Aufnahme für mit Verzahnungen versehene, nicht dargestellte Schubstangen bilden. Auf dem aus dem Block 30 ragenden Ende ist ein als Zahnrad ausgebildetes Stellglied 38 für die Schubstangen drehfest gehalten, wie die Nut 37 für einen nicht dargestellten Sicherungsring erkennen läßt. Die Grundplatte 31 des Verschlusses steht unten und oben über den Block 30 vor und hat Befestigungsbohrungen 34 und 35. Mit einer durch die Befestigungsbohrung 35 eingeführten, durch die Befestigungsbohrung 14 der Tür 10 hindurch geführten und in die Gewindesacklochbohrung 21 der Schloßplatte 20 eingeschraubten Verbindungsschraube wird die Schloßplatte 20 und der Verschluß an der Tür 10 befestigt. Mit einer weiteren Verbindungsschraube, die durch die Befestigungsbohrung 15 der Tür 10 eingeführt und in die Gewindesacklochbohrung 22 der Schloßplatte 20 eingeschraubt ist, wird die Verbindung der Schloßplatte 20 an der Tür 10 vervollständigt. Schließlich kann über eine weitere Verbindungsschraube und die Befestigungsbohrung 16 der Tür und die Befestigungsbohrung 34 des Verschlusses die Verbindung des Verschlusses mit der Tür 10 vervollständigt werden.

Anhand der Fig. 4 wird eine Schloßplatte 40 gezeigt, die neben dem Verschlußbetätigungselement 42, das als Handhebel ausgebildet ist, auch ein als Schließzylinder ausgebildetes Schloßelement 51 trägt. Der Handhebel als Verschlußbetätigungselement ist an der Betätigungswelle 43 angelenkt, die durch die Lagerbohrung 45 auf die Rückseite der Schloßplatte 40 geführt ist.

Die Schloßplatte 40 trägt über dem Handhebel eine Verdickung 41, in die das als Schließzylinder ausgebildete Schloßelement 51 eingesetzt und an dem Lagerflansch 53 der Schloßplatte 40 befestigt ist. Auch das Schloßelement 51 steht an der Rückseite der Schloßplatte 40 vor. Die Gewindesacklochbohrungen 46 und 47 auf der Rückseite der Schloßplatte 40 sind so gelegt, daß die Schloßplatte 40 mittels zweier Verbindungsschrauben, die durch die Befestigungsbohrungen 14 und 15 der Tür nach Fig. 1 eingeführt sind, an der Tür 10 befestigt werden kann. Die Betätigungswelle 43 für einen Verschluß und das Schloßelement 51 ragen durch die Durchbrüche 12 und 13 der Tür 10. Mit dem Schloßelement 51 kann der Handhebel arretiert und freigegeben werden. Dazu steuert das Schloßelement 51 mit dem Schaltnocken 52 eine Platte 50 eines rahmenartigen Sperrschiebers 48, der mit den Längsschenkeln 55 und 57 in Aufnahmenuten 54 und 56 auf der Rückseite der Schloßplatte 40 verstellbar geführt ist. Die Querschenkel 58 und 59 vervollständigen den Sperrschieber 48 der mittels der Druckfeder 49 am Schaltnocken 52 des Schloßelementes 51 gehalten ist. Der Sperrschieber 48 hat einen durch die Schloßplatte 40 greifenden Halteansatz, der den Handhebel arretiert. Ist das Schloßelement 51 in der Schließstellung, dann hält der Sperrschieber 48 den Handhebel fest, während in der Öffnungsstellung des Schloßelementes 51 der Sperrschieber 48 den Handhebel freigibt. Wie die Lagerachse 44 andeutet, kann der Handhebel so an der Betätigungswelle 43 angelenkt sein, daß er aus einer vorderseitigen Vertiefung der Schloßplatte 40 herausgeschwenkt werden kann. Dies kann durch eine Feder zwischen Handhebel und Betätigungswelle 43 automatisch erfolgen, wenn der Sperrschieber 48 den Handhebel freigibt. Mit dem Handhebel kann dann die Betätigungswelle 43 verdreht und darüber ein nicht gezeigter Verschluß betätigt werden.

In Fig. 5 ist in perspektivischer Vorderansicht eine weitere Schloßplatte 20 gezeigt, bei der im unteren Teil das Verschlußbetätigungselement 25 eingebaut ist. Das Verschlußbetätigungselement 25 weist eine drehbar gelagerte und unverlierbar gehaltene Betätigungswelle 36 für einen Verschluß auf, deren vorderseitiges Ende als Steckansatz für einen Steckschlüssel ausgebildet ist. Dafür gibt es für Steckansatz und

Steckschlüssel verschiedene Ausgestaltungen, wie Zweibart-, Dreikant- oder Vierkantausführung. Die Schloßplatte 20 nach Fig. 5 wird so an der Tür 10 befestigt, daß die Betätigungswelle 36 durch den Durchbruch 12 oder den Durchbruch 13 ragt. Der mit einer Aufnahme 36 für ein einsetzbares Schild 27 versehene Teil der Schloßplatte 20 deckt dann teilweise den Durchbruch 13 oder den Durchbruch 12 ab.

Bei dem Ausführungsbeispiel nach Fig. 6 ist die weitere Schloßplatte 20 neben demselben Verschlußbetätigungselement 25 mit einer weiteren Aufnahme 28 für einen Schließzylinder versehen, der in die Aufnahme 28 eingeschoben und befestigt werden kann. Diese weitere Schloßplatte 20 nach Fig. 6 belegt beide Durchbrüche 12 und 13 in der Tür 10 nach Fig. 1.

Schließlich zeigt Fig. 7 ein weiteres Ausführungsbeispiel für eine weitere Schloßplatte 20. Das als Handhebel ausgebildete Verslußbetätigungselement 29 dient zur Verdrehung der Betätigungswelle 36, die mit einem beliebigen Verschluß gekoppelt werden kann. In das Verschlußbetätigungselement 29 ist ein als Schließzylinder ausgebildetes Schloßelement 39 eingebaut, mit dem der Handhebel arretiert oder zur Verdrehung freigegeben werden kann. Dieses kombinierte Verschlußbetätigungselement 29 belegt den Durchbruch 12 bzw. den Durchbruch 13 in der Tür 10. Der mit dem aufgerasteten Schild 27 versehene Teil der Schloßplatte 20 deckt den Durchbruch 13 bzw. den Durchbruch 12 der Tür 10 ab.

## Patentansprüche

1. Schaltschrank mit einer Tür (10) mit zwei Durchbrüchen (12, 13) auf der Schließseite, bei dem an der Tür (10) eine Schloßplatte (40) mit einem Verschlußbetätigungselement (25) und einem Schloßelement (39) angebracht sind, welche durch die Durchbrüche auf die Rückseite der Tür geführt sind,
dadurch gekennzeichnet,
daß die beiden Durchbrüche (12, 13) gleich ausgebildet und symmetrisch zur horizontalen Mittelachse der Tür (10) angeordnet sind,
daß anstelle der Schloßplatte (40) weitere Schloßplatten (20) an der Tür (10) anbringbar sind, die nur ein Verschlußbetätigungselement (25) oder nur ein mit einem Schloßelement (39) kombiniertes Verschlußbetätigungselement (29) tragen, und
daß das Verschlußbetätigungselement (25) oder das mit einem Schloßelement (39) kombinerte Verschlußbetätigungselement (29) jeweils nur durch einen Durchbruch (z. B. 12) der Tür (10) geführt ist, während die weitere Schloßplatte (20) jeweils den anderen Durchbruch (z. B. 13) abdeckt.

2. Schaltschrank mit Tür nach Anspruch 1,
dadurch gekennzeichnet,
daß die Durchbrüche (12, 13) rechteckförmig ausgebildet und im Bereich der mit einer Abkantung (11) versehenen Schließkante der Tür (10) übereinander angeordnet sind und daß unterhalb des ersten Durchbruches (12), zwischen den beiden Durchbrüchen (12, 13) und über dem zweiten Durchbruch (13) Befestigungsaufnahmen (14,15,16) in die Tür (10) eingebracht sind.

3. Schaltschrank mit Tür nach Anspruch 2,
dadurch gekennzeichnet,
daß die Befestigungsaufnahmen (14, 15, 16) als Bohrungen oder Gewindebohrungen ausgebildet sind.

4. Schaltschrank mit Tür nach einem der Ansprüche 1 bis 3,
dadurch gekennzeichnet,
daß das Verschlußbetätigungselement (25) mit einer Betätigungswelle (36, 43) durch einen Durchbruch (12) geführt ist und
daß die Betätigungswelle (36) mit einem Verschluß (Fig. 3) koppelbar ist, der auf der Rückseite der Tür (10) im Bereich des Durchbruches (12) anbringbar ist.

5. Schaltschrank mit Tür nach Anspruch 4,
dadurch gekennzeichnet,
daß mindestens eine Verbindungsschraube den Verschluß zusammen mit der ersten oder den weiteren Schloßplatten (20, 40) an der Tür festlegt, wobei die Schloßplatten (20, 40) rückseitig mit Gewindesacklochbohrungen (21, 47) versehen sind, in die die durch eine Bohrung (35) des Verschlusses und die Befestigungsbohrung (14) unterhalb des ersten Durchbruches (12) der Tür (10) geführte Verbindungsschraube einschraubbar ist.

6. Schaltschrank mit Tür nach einem der Ansprüche 2 bis 5,
dadurch gekennzeichnet,
daß der Verschluß der Tür (10) zugekehrt einen Zentrieransatz aufweist, der auf den Querschnitt des ersten Durchbruches (12) ausgelegt ist.

7. Schaltschrank mit Tür nach einem der Ansprüche 1 bis 6, dadurch gekennzeichnet,
daß das Verschlußbetätigungselement (25) als eine mit Steckschlüssel verdrehbare Betätigungswelle (36) ausgebildet ist, die drehbar und unverlierbar in den weiteren Schloßplatten (20) gehalten ist (Fig. 5).

8. Schaltschrank mit Tür nach einem der Ansprüche 1 bis 6,
dadurch gekennzeichnet,
daß das Verschlußbetätigungselement als in den Schloßplatten (20, 40) gelagerte und mittels eines Handhebels (42) verdrehbare Betätigungswelle (43) ausgebildet ist (Fig. 4).

9. Schaltschrank mit Tür nach einem der Ansprüche 1 bis 6,
dadurch gekennzeichnet,
daß das kombinierte Verschlußbetätigungselement (29) als in den weiteren Schloßplatten (20) drehbar gelagerter Handhebel ausgebildet ist, in den ein Schließzylinder als Schloßelement (39) eingebaut ist, und daß mittels dieses Schließzylinders der Handhebel gegen Verdrehen arretierbar ist.

10. Schaltschrank mit Tür nach einen der Ansprüche 1 bis 9,
dadurch gekennzeichnet,
daß das Schloßelement (51) in den Schloßplatten 120, 40) als Schließzylinder ausgebildet ist.

11. Schaltschrank mit Tür nach Anspruch 1,
dadurch gekennzeichnet,
daß die weiteren Schloßplatten (20) mit einem einsetzbaren oder aufrastbaren Schild (27) versehen sind (Fig. 5 und 7).

12. Schaltschrank mit Tür nach Anspruch 1,
dadurch gekennzeichnet,
daß die weiteren Schloßplatten (20) mit einem auf einen Durchbruch (z. B. 12) ausgerichteten Verschlußelement (25) mit einer zusätzlichen Aufnahme (28) zum Einbau eines Zylinderschlosses versehen sind, die jeweils auf den anderen Durchbruch (z. B. 13) der Tür (10) ausgerichtet ist (Fig. 6).

## Claims

1. A switch cabinet comprising a door (10) with two openings (12, 13) therethrough on the closure side, wherein mounted on the door (10) are a lock plate (40) with a closure actuating element (25) and a lock element (39), which are passed through the openings to the back of the door,
characterized in
that the two openings (12, 13) are of the same configuration and are arranged symmetrically with respect to the horizontal centre line of the door (10), that instead of the lock plate (40) further lock plates (20) can be mounted to the door (10), which carry only a closure actuating element (25) or only a closure actuating element (29) combined with a lock element (39), and
that the closure actuating element (25) or the closure actuating element (29) combined with a lock element (39) is respectively passed only through one opening (for example 12) in the door (10) while the further lock plate (20) covers over the respective other opening (for example 13).

2. A switch cabinet with door according to claim 1,
characterised in
that the openings (12, 13) are of rectangular configuration and are arranged in superposed relationship in the region of the closure edge of the door (10), which is provided with a bent-over edge portion (11), and that fixing mountings (14, 15, 16) are provided in the door (10) below the first opening (12), between the two openings (12, 13) and above the second opening (13).

3. A switch cabinet with door according to claim 2,
characterised in
that the fixing mountings (14, 15, 16) are in the form of bores or screwthreaded bores.

4. A switch cabinet with door according to one of claims 1 to 3,
characterised in
that the closure actuating element (25) is passed with an actuating shaft (36, 43) through an opening (12) and that the actuating shaft (36) can be coupled to a closure means (Figure 3) which can be mounted on the back of the door (10) in the region of the opening (12).

5. A switch cabinet with door according to claim 4,
characterised in
that at least one connecting screw fixes the closure means together with the first or the further lock plates (20, 40) to the door, wherein the lock plates (20,40) are provided on their backs with blind screwthreaded bores (21, 47) into which can be screwed to connecting screw which is passed through a bore (35) in the closure means and the fixing bore (14) beneath the first opening (12) in the door (10).

6. A switch cabinet with door according to one of claims 2 to 5,
characterised in
that facing towards the door (10), the closure means has a centering projection which is designed for the cross-section of the first opening (12).

7. A switch cabinet with door according to one of claims 1 to 6,
characterized in
that the closure actuating element (25) is in the form of an actuating shaft (36) which can be turned with a box spanner and which is rotatably and non-detachably held in the further lock plates (20) (Figure 5).

8. A switch cabinet with door according to one of claims 1 to 6,
characterised in
that the closure actuating element is in the form of an actuating shaft (43) which is mounted in the lock plates (20,40) and which can be turned by means of a hand lever (42) (Figure 4).

9. A switch cabinet with door according to one of claims 1 to 6,
characterised in
that the combined closure actuating element (29) is in the form of a hand lever which is mounted rotatably in the further lock plates (20) and into which is fitted a lock cylinder as the lock element (39) and that the hand lever can be prevented from turning by means of said lock cylinder.

10. A switch cabinet with door according to one of claims 1 to 9,
characterised in
that the lock element (51) in the lock plates (20, 40) is in the form of a lock cylinder.

11. A switch cabinet with door according to claim 1,
characterised in
that the further lock plates (20) are provided with a cover plate (27) which can be inserted therein or secured thereon (Figures 5 and 7).

12. A switch cabinet with door according to claim 1,
characterised in
that the further lock plates (20) are provided with a closure element (25) which is aligned with an opening (for example 12), with an additional mounting (28) for inserting a cylinder lock, said additional mounting being respectively aligned with the other opening (for example 13) in the door (10) (Figure 6).

## Revendications

1. Armoire de branchements comportant une porte (10) munie de deux ouvertures (12, 13) du côté de fermeture, dans laquelle sont montées une plaque de serrure (40) comportant un élément d'actionnement de verrou (25) et un élément de serrure (39), qui passent du côté arrière de la porte par les ouvertures,
caractérisé en ce que;
les deux ouvertures (12,13) ont la même forme et sont disposées symétriquement par rapport à l'axe médian horizontal de la porte (10),
qu'à la place de la plaque de serrure (40), d'autres plaques de serrure peuvent être montées sur la porte (10), lesquelles ne portent qu'un élément d'actionnement de verrou (25) ou qu'un élément d' actionnement de verrou (29) combinée avec un élément de serrure (39), et que l'élément d'actionnement de verrou (25) ou l'élément d'actionnement de verrou (29) combiné avec un élément de serrure (39) ne passe dans chaque cas qu'à travers une ouverture (par exemple 12) de la porte (10) tandis que l'autre plaque de serrure (20) recouvre dans chaque cas l'autre ouverture (par exemple 13).

2. Armoire de branchements comportant une porte selon la revendication 1,
caractérisée par le fait,
que les ouvertures (12,13) ont une forme rectangulaire et sont disposées l'une au-dessus de l'autre dans la zone du bord de fermeture de la porte muni d'un repli à arête vive (11) et qu en-dessous de la première ouverture (12) entre les deux ouvertures (12, 13) et au-dessus de la deuxième ouverture (13), des logements de réception (14, 15, 16) sont ménagés dans la porte (10).

3. Armoire de branchements comportant une porte selon la revendication 2,
caractérisé par le fait,
que les logements de reception (14, 15, 16) sont constitués par des alésages ou par des alésages filetés.

4. Armoire de branchements selon une des revendications 1 à 3,
caractérisé par le fait,
que l'élément d'actionnement de verrou (25) passe par un axe (36, 43) d'actionnement dans une ouverture (12) et que l'axe d'actionnement (36) peut être couplé à un verrour (figure 3) qui peut être monté sur la face arrière de la porte (10) dans la zone de l'ouverture (12).

5. Armoire de branchements comportant une porte selon la revendication 4,
caractérisée par le fait,
qu'au moins une vis de liaison fixe le verrou contre la porte en même temps que la première plaque de serrure ou les autres plaques de serrure (20, 40), les plaques de serrure (20, 40) étant munies à arrière d'alésages filetés borgnes (21, 47) dans lesquels peut être vissée la vis de liaison passant dans un alésage (35) du verrou et l'alésage de fixation (14) situé en-dessous de la première ouverture (12) de la porte (10).

6. Armoire de branchement comportant une porte selon une des revendications 2 à 5,
caractérisée par le fait,
que le verrou présente du côté de la porte (10) une saillie de centrage qui est dimensionnée en fonction de la section transversale de la première ouverture (12).

7. Armoire de branchement comportant une porte selon une des revendications 1 à 6,
caractérisée par le fait,
que l'élément d'actionnement du verrou (25) est constitué par un axe d'actionnement (36) susceptible d'être tourné au moyen d'une clé à douille, lequel est maintenu de façcon rotative et de façon à ne pas pouvoir se détacher dans les autres plaques de serrure (20) (figure 5).

8. Armoire de branchement comportant une porte selon une des revendications 1 à 6,
caractérisée en ce,
que l'élément d'actionnement de verrou est constitué par un axe d'actionnement (43) monté dans les plaques de serrure (20, 40) et susceptible d'être actionné au moyen d'une poignée (42) (figure 4).

9. Armoire de branchement comportant une porte selon une des revendications 1 à 6,
caractérisée par le fait,
que l'élément d'actionnement de verrou combiné (29) est constitué par une poignée montée de façon rotative dans les autres plaques de serrure (20) dans lesquelles est incorporé un barillet de serrure en tant qu'élément de serrure (39) et
que la poignée peut être bloquée à l'encontre de la rotation au moyen de ce barillet de serrure.

10. Armoire de branchement comportant une porte selon une des revendications 1 à 9,
caractérisée par le fait,
que l'élément de serrure (51) des plaques de serrure (20, 40) est constitué par un barillet de serrure.

11. Armoire de branchement comportant une porte selon la revendication 1,
caractérisée par le fait,
que les autres plaques de serrure (20) sont munies d'une plaquette (27) qui peut être mise en place ou enclipsée (figures 5 et 7).

12. Armoire de branchement comportant une porte selon la revendication 1,
caractérisée par le fait,
que les autres plaques de serrure (20) sont munies d'un élément de verrou (25) correspondant avec une ouverture (par exemple 12), comportant un logement de réception (28) supplémentaire destiné au montage d'une serrure à barillet, qui dans chaque cas correspond à l'autre ouverture (par exemple 13) de la porte (10).
